# EUROPÄISCHE PATENTSCHRIFT

(11) **EP 0 534 896 B1**
(45) Veröffentlichungstag und Bekanntmachung des Hinweises auf die Patenterteilung: **11.10.1995**
(21) Anmeldenummer: 92810624.4
(22) Anmeldetag: 14.08.1992
(51) Int. Cl.: B65H 57/22

(54) **Vorrichtung und Verfahren zur Ballonbegrenzung an einem Spulengatter**
Apparatus and method for limiting the balloon on a creel
Dispositif et procédé pour limiter le ballon sur un cantre

(30) Priorität: 25.09.1991 CH 2840/91
(43) Veröffentlichungstag der Anmeldung: 31.03.1993
(73) Patentinhaber: Benninger AG, CH-9240 Uzwil (CH)
(72) Erfinder: Bollen, Manfred, CH-9242 Oberuzwil (CH); Holenstein, Paul, CH-9202 Gossau (CH)
(74) Vertreter: Hepp, Dieter

(56) Entgegenhaltungen:
- DE-C- 506 027

## Beschreibung

Die Erfindung betrifft eine Vorrichtung und ein Verfahren zur Ballonbegrenzung an einem Spulengatter gemäss Oberbegriff von Patentanspruch 1 und 15.

Verfahren und Vorrichtungen zum Begrenzen oder Teilen des Fadenballons an einem Spulengatter sind in Vielzahl bekannt und gebräuchlich.

Um an einem Spulengatter das Zusammentreffen der Fäden benachbarter Fadenspulen zu verhindern, wurde bereits in der DE-C-506 027 vorgeschlagen, die Grösse des beim Abziehen der Fäden entstehenden Fadenballons durch zwischen den Spulenreihen angeordnete, waagrechte oder lotrechte Trennwände zu begrenzen. Der Ballonaufbau wurde durch diese Anordnung jedoch nicht gebrochen, mit den Trennwänden wurde lediglich die zur Verhinderung von Fadenkollisionen notwendige Begrenzung des maximalen Ballondurchmessers angestrebt.

Die DE-A1-28 41 210 zeigt einen Ballonbegrenzer mit einer federnd auslenkbaren Begrenzer-Stange.

Aus der CH-PS-631 942 ist eine Vorrichtung zum Brechen von Fadenballons bekannt, bei der Stangen mit Ballonstörelementen versehen sind. Aus der CH-PS-593 200 ist im Bereich zwischen der Stirnseite der Spule und der Fadenbremse ein schraubenförmiges Ballonbegrenzungselement vorgesehen.

Es hat sich in der Praxis gezeigt, dass geschlossene Ballonbegrenzer, bei denen der Faden z.B. von einem spiralförmigen Führungselement umgeben wird, in der Bedienung und Herstellung relativ aufwendig sind. Vor allem bei Magazingattern, bei denen zu jeder aktiven Spule eine Passiv- oder Reserve-Spule vorgesehen ist, deren Anfang mit dem Ende der aktiven Spule verknüpft wird, um kontinuierlichen Betriebsablauf zu gewährleisten, können derartige geschlossene Ballonbegrenzer nicht eingesetzt werden.

Bei Ballonbegrenzern mit Stangen dagegen wird der Ballonaufbau häufig nur ungenügend gebrochen oder es treten im Betriebsablauf Schwankungen der Ballongrösse auf, die zu einem Verheddern der Fäden und einer Betriebsstörung führen.

Aufgabe der Erfindung ist es, eine Vorrichtung und ein Verfahren zur Ballonbegrenzung zu schaffen, welche die Nachteile des Bekannten vermeiden und auf einfache und zuverlässige Weise herstellbar und an verschiedenste Formen von Ballonbildung anpassbar sind.

Erfindungsgemäss wird diese Aufgabe gemäss kennzeichen der Patentansprüche 1 und 15 gelöst.

Die Erfindung erreicht auf optimal einfache Weise mit zwei horizontal angeordneten Separatoren eine Ballonbegrenzung für eine Vielzahl von Spulen. Die Separatoren bilden dabei Führungsebenen für den Faden bzw. den durch den Faden gebildeten Ballon, durch die eine zweiseitige Begrenzung des Abzugsraums vor den Spulen gebildet wird. Der Abzugsraum vor den Spulen, in welchem Ballonbildung auftritt, verjüngt sich dabei von der Stirnseite der Spulen her gesehen in Fadenlaufrichtung. Durch diese zweiseitige Begrenzung mittels Führungsebenen oder Flächen ergibt sich überraschenderweise eine wesentlich bessere Begrenzung des Ballons, als durch die seit vielen Jahren bekannten Begrenzungsstangen.

Besonders vorteilhaft ist es dabei, wenn die Führungsebene der Separatoren auf ihrer der Spulenstirnseite zugewandten Faden-Einlauf-Seite einen Abstand zur fiktiven Verlängerung der Spulenachse aufweist, der grösser ist, als der Maximal-Radius der Spulen-Stirnseite. Damit wird zuverlässig vermieden, dass der Faden vor dem Separator überschlägt und sich ein Ballon ausserhalb des Separators bildet.

Die Erfindung lässt sich weiter optimieren, wenn die Führungsebenen der Separatoren auf ihrer der Spulen-Stirnseite abgewandten Seite einen Abstand voneinander aufweisen, der gleich oder kleiner ist als der halbe Maximal-Durchmesser der Spule.

Wenn der genannte Abstand zwischen den Separatoren auf ihrer Auslaufseite kleiner ist als der halbe Maximal-Durchmesser und grösser als ein Viertel des Maximal-Durchmessers der Spule, lassen sich häufig besonders optimale Ergebnisse erzielen.

Besonders guter Fadenlauf bei guter Ballonbegrenzung ergibt sich, wenn die Führungsebene bzw. die Führungsebenen unter einem Winkel von 30° bis 60° zur Spulenachse in Fadenlaufrichtung geneigt sind.

Vor allem die Faden-Friktion lässt sich minimieren, wenn die Führungsebene unter einem Winkel von 40° bis 50°, vorzugsweise von etwa 45° zur Spulen-Längsachse geneigt ist. Die Führungsebene lässt sich besonders einfach durch ein flächiges Führungselement, z.B. ein U-förmig umgebördeltes Blech-Element bilden, wobei das Element unter einem Winkel zur Spulenachse angeordnet wird. Jede Führungsebene lässt sich dabei auch durch zwei oder mehrere Einzel-Elemente bilden. Auf diese Weise lassen sich z.B. ineinander verschiebbare Einzel-Elemente so anordnen, dass die Breite der Führungsebene verstellbar und an einen bestimmten Faden anpassbar ist.

Die Anpassbarkeit lässt sich dabei weiter verbessern, wenn die Neigung der Führungsebene zur Spulen-Längsachse verstellbar ist. Eine besonders zuverlässige Führungseigenschaft des Führungselements ergibt sich, wenn die Breite der Führungsebene in Fadenlaufrichtung wenigstens 48 mm beträgt. In der praktischen Anwendung ergeben sich besonders vorteilhafte Werte bei einer Breite von wenigstens 80 mm und höchstens 140 mm, vorzugsweise von etwa 100 mm. Dabei kann es vorteilhaft sein, wenn die Breite der Führungsebene in Richtung auf die Spulen-Stirnseite und/oder die der Spulen-Stirnseite abgewandte Seite zu verstellbar ist.

Die Erfindung ist im folgenden in Ausführungsbeispielen und anhand der Zeichnungen näher erläutert. Es zeigen:
- Figur 1: die schematische Darstellung eines Magazingatters mit einer Ballonbegrenzungs-Vorrichtung mit den Merkmalen der Erfindung in Draufsicht,
- Figur 2: das Magazingatter gemäss Figur 1 im Schnitt längs der Linie A in Figur 1,
- Figuren 3 bis 6: verschiedene Ausführungsformen von Separatoren mit den Merkmalen der Erfindung.

Gemäss Figur 1 und 2 weist ein in der Draufsicht schematisch dargestelltes Magazingatter 1 eine Spulentafel 2 auf. Die Spulentafel 2 besteht aus einer Anordnung von Spulen 3, die in horizontalen und vertikalen Reihen nebeneinander und übereinander aufgesteckt sind. Dabei sind aktive Spulen 3a, 3b, 3c und 3d dargestellt, von welchen die Fäden 4 abgezogen und in den zugeordneten Fadenspannern 5a, 5b, 5c und 5d geführt, umgelenkt und der nicht dargestellten Wickelmaschine zugeführt werden. Als Wickelmaschine kann z.B. eine Schärmaschine oder eine Zettelmaschine etc. vorgesehen sein, der die Fäden als Fadenverband zugeführt werden.

Wie in Figur 1 und Figur 2 dargestellt, ist jeder der aktiven Spulen 3a, 3b, 3c und 3d eine Reservespule 7a, 7b zugeordnet. Das Ende der jeweils aktiven Spule ist durch eine Verbindung 8a, 8b mit dem Anfang der zugeordneten Reservespule 7a bzw. 7b verknüpft. Sobald die aktive Spule abgewickelt ist, wird dadurch der Faden 4 automatisch von der Reservespule abgezogen, so dass die leere Spule (dargestellt durch Spulenhülse 9) durch eine volle Spule ersetzt werden kann, die dann als Reservespule dient.

Zum Auswechseln der Spulen 3 können die Dreharme 11 verschwenkt werden, so dass die leere Spulenhülse 9 abgenommen und eine neue Spule 3 aufgesteckt werden kann. Die Dreharme 11 sind dazu auf senkrechten Stützen 12 gelagert. Sie werden durch nicht dargestellte Mittel in ihrer Betriebsstellung und in der Aufsteckstellung blockiert. Sie sind ohne Kraftanstrengung durch das Bedienungspersonal leicht verschwenkbar. Wie in der Zeichnung dargestellt, sind jeweils eine aktive Spule 3a, 3b und die zugehörige passive Spule oder Reservespule 7a, 7b mit ihrer Spulenachse auf einen gemeinsamen Fadenspanner 5a bzw. 5b ausgerichtet. Der Faden 4 läuft also abwechselnd von einer der beiden Spulen durch den gemeinsamen Fadenspanner 5a oder 5b. Zwischen dem Fadenspanner 5a, 5b, 5c, 5d und den zugeordneten Spulen 3 entwickelt sich im Betrieb ein Faden-Ballon, der bei 13 angedeutet ist. Der Abstand der Spulen 3 voneinander in horizontaler Richtung ist so gross, dass sich die Fäden 4 bzw. die Ballone 13 vor den einzelnen Fadenspannern 5 weder gegenseitig berühren können noch sich mit der jeweils benachbarten Spule verheddern können. Wie jedoch aus Figur 2 ersichtlich ist, ist der vertikale Abstand der verschiedenen Spulenreihen 3 relativ knapp bemessen. Um die Ballonbildung zu kontrollieren sind deshalb horizontale Separatoren 17a, 17b vorgesehen, die in vertikalen U-Profilen 16 in entsprechenden Schlitzen 18 gehalten werden. Die U-Profile 16 sind zusammen mit der Spulentafel 2 und der Bremstafel 14, welche die Fadenspanner 5 trägt, auf einem Spulengattergestell 15 befestigt.

Wie sich aus der Schnittdarstellung in Figur 2 ergibt, sind die Separatoren 17a und 17b als längliche Blechstreifen ausgebildet, die beidseitig U-förmige Abrundungen 19 aufweisen. Diese Abrundungen oder Abkantungen 19 versteifen die Blechstreifen einerseits derart, dass sie auch über grössere Abstände, z.B. zwei oder drei Meter frei zwischen U-Profilen 16 gehalten werden können. Andererseits bewirken die Abrundungen, dass sich die Fäden 4 nicht verfangen können und nicht angescheuert werden.

Zu jeder der Reihen von Spulen 3 sind ersichtlicherweise zwei Separatoren 17a, 17b vorgesehen. Die Separatoren 17a, 17b begrenzen deshalb jeweils vor jeder Spule einen Abzugsraum 20, durch den der Faden 4 von der zugehörigen Spule 3 abgezogen wird. Die Separatoren 17a, 17b sind dabei schräg zur Spulenachse 3x bzw. der fiktiven Verlängerung der Spulenachse so angeordnet, dass sich der Abzugsraum 20 in Fadenlaufrichtung zu den Fadenspannern 5 hin verjüngt. Der Ballon 13 wird dadurch in einer Weise begrenzt, die zuverlässige Hinrichtung zum Fadenspanner 5 einerseits gewährleistet und andererseits ein Berühren und Verwickeln von Ballonen der übereinander liegenden Reihen von Spulen verhindert. Die Separatoren 17a, 17b können je nach Gatterlänge in Sektoren aufgeteilt werden. Zweckmässigerweise findet eine Trennung pro Gatterfeld statt (ein Gatterfeld kann z.B. der Länge von ein bis drei Metern entsprechen).

Die Separatoren lassen sich auch bei anderen Gattertypen mit horizontalen Spulenreihen und selbstverständlich auch bei Wagengattern anwenden. Besonders vorteilhaft eignen sie sich für den Einsatz mit horizontal ausschwenkbaren Spulenhalterungen und für Gatter mit Reserveaufsteckvorrichtungen gemäss Ausführungsbeispiel, bei denen der Zugriff zur Spule von hinten gewährleistet ist.

Durch die seitliche Lagerung in den Schlitzen 18 der U-Profile 16 lassen sich die Separatoren einfach ein- und ausbauen. Auch ist es z.B. möglich, verschiedene Separatoren einzusetzen, um z.B. in Anpassung an Spulen unterschiedlichen Durchmessers breitere oder schmälere Separatoren vorzusehen. Auch ist es denkbar, durch Austausch der U-Profile oder durch Einsatz spezieller Separatoren die Winkelneigung der Separatoren zur Spulenachse 3x zu verändern.

Figur 3 zeigt ein Ausführungsbeispiel, bei welchem zwei schematisch dargestellte Separatoren 17a, 17b unter einem Winkel α von ca. 30° zur Spulenachse 3x geneigt sind (beim Ausführungsbeispiel gemäss Figur 1 und 2 beträgt der Winkel α etwa 45°). Der Abstand a der Separatoren 17a, 17b an ihrer der Spule 3 abgewandten Seite ist etwas kleiner als der halbe Maximal-Durchmesser d der Spule 3. Dagegen ist der Abstand b der Separatoren 17a, 17b im Bereich der Stirnseite der Spule 3 etwas grösser als der Maximal-Durchmesser d. Dadurch wird sichergestellt, dass die Ballonbildung durch die Separatoren 17a, 17b zuverlässig während des gesamten Wickelvorgangs vom grössten bis zum kleinsten Durchmesser d kontrolliert wird.

Figur 4 zeigt schematisch, wie sich durch eine (durch nicht dargestellte Haltemittel) verschwenkbare Anordnung eines Separators 17a in Positionen I, II und III sowohl die Neigung als auch die Relativlage des Separators 17a in bezug auf die Stirnseite der Spule 3 verändern lässt. Auf diese Weise kann der Separator 17a und der dadurch begrenzte Abzugsraum 20 an die jeweilige Ballonbildung bzw. das verwendete Fadenmaterial angepasst werden. Der zweite Separator 17b kann entweder ebenfalls verschwenkbar ausgebildet oder fest angeordnet sein, wenn z.B. der Abzugsraum 20 nur einseitig variabel (durch Separator 17a) ausgebildet sein soll.

Figur 5 zeigt ein Ausführungsbeispiel, bei welchem der Separator 17a aus zwei Einzel-Elementen 21, 22 besteht. Das Element 22 ist dabei in das Element 21 einschiebbar. Wenn nun die Breite c des Separators 17a verändert werden soll, um den Separator an einen bestimmten Faden anzupassen, kann einfach das Element 22 aus dem Element 21 herausgezogen und damit aus der Position I in die Position II verbracht werden. Dadurch erhöht sich die Breite und der Abzugraum 20 wird entsprechend stärker begrenzt. Der Winkel α beträgt beim Ausführungsbeispiel gemäss Figur 5 etwa 60°. Die Breite c des Separators 17a ist zwischen 80 mm und 120 mm durch Ausziehen veränderbar.

Ersichtlicherweise können die beiden Elemente 21, 22 durch beliebige klemm- oder Haltevorrichtungen in ihrer jeweiligen Relativlage zueinander fixiert werden, so dass die eingestellte und gewünschte Breite des Separators zuverlässig eingehalten wird.

Beim Ausführungsbeispiel gemäss Figur 5 lässt sich selbstverständlich auch noch eine Schwenkvorrichtung vorsehen, so dass sich auch der Winkel α analog dem Ausführungsbeispiel gemäss Figur 4 verstellen lässt. Entsprechende Haltevorrichtungen an den U-Profilen 16 können vom Fachmann ohne weiteres mit handwerklichen Mitteln realisiert werden.

Auch beim Ausführungsbeispiel gemäss Figur 5 ist der zweite Separator 17b der Einfachheit halber nicht dargestellt. Selbstverständlich lässt sich der aus den beiden Einzel-Elementen 21, 22 bestehende Separator 17a auch aus mehreren Einzel-Elementen herstellen. Dazu können z.B. auch lamellenartig übereinander schiebbare Einzel-Elemente vorgesehen werden oder es können in einer Anordnung Einzel-Elemente hinzugefügt oder weggenommen werden, je nachdem welche Anforderungen an die Breite des Separators 17a gestellt werden.

Dabei ist es ersichtlicherweise auch möglich, die Oberfläche des Separators aus Einzel-Elementen so aufzubauen, dass eine gekrümmte Fläche entsteht, wie dies beim Ausführungsbeispiel gemäss Figur 6 angedeutet ist. Dort besteht der Separator 17a aus drei Einzel-Elementen 21, 22 und 23. Die Elemente 21 bis 23 sind Hohlprofile, die mit einer Nut-Federverbindung ineinander so eingreifen, dass sie eine Führungsebene für den abgezogenen Faden 4 bzw. den Ballon 13 bilden. Die Breite dieser Führungsebene lässt sich durch Hinzufügen oder Weglassen von Einzel-Elementen beliebig an die Anforderungen anpassen. Ausserdem lässt sich die Führungsebene durch entsprechend zueinander abgewinkelte Anordnung der Einzel-Elemente 21, 22, 23 gekrümmt ausbilden, wie dies in Figur 6 angedeutet ist.

## Patentansprüche

1. Vorrichtung zur Ballonbegrenzung an einem Spulengatter mit zwei Separatoren (17a, 17b), die an der Stirnseite der Spulen (3) angeordnet sind und zwischen denen wenigstens ein Faden abgezogen wird, wobei die Separatoren (17a, 17b) zwei Führungsebenen für den Faden (4) bilden, durch die eine zweiseitige Begrenzung des Abzugsraums (20) vor den Spulen (3) gebildet wird, dadurch gekennzeichnet, dass sich die Begrenzung des Abzugsraums (20) von der Stirnseite der Spulen (3) her in Fadenlaufrichtung verjüngt.

2. Vorrichtung nach Anspruch 1, dadurch gekennzeichnet, dass die Führungsebene auf ihrer der Stirnseite der Spule (3) zugewandten Faden-Einlauf-Seite einen Abstand zur Spulenachse (3x) aufweist, der grösser ist als die Hälfte des Maximal-Durchmessers (d/2) der Spule (3).

3. Vorrichtung nach einem der vorangegangenen Ansprüche, dadurch gekennzeichnet, dass die Führungsebenen der Separatoren (17a, 17b) auf ihrer der Spulenstirnseite abgewandten Seite einen Abstand (a) voneinander aufweisen, der etwa dem halben Maximal-Durchmesser (d) der Spule (3) entspricht.

4. Vorrichtung nach einem der Ansprüche 1 bis 3, dadurch gekennzeichnet, dass die Führungsebenen der Separatoren (17a, 17b) auf ihrer der Spulenstirnseite abgewandten Seite einen Abstand voneinander aufweisen, der kleiner ist als der halbe Maximal-Durchmesser (d) der Spulenstirnseite.

5. Vorrichtung nach einem der vorangegangenen Ansprüche, dadurch gekennzeichnet, dass die Führungsebenen unter einem Winkel von 30° bis 60° zur Spulenachse (3x) geneigt sind.

6. Vorrichtung nach Anspruch 5, dadurch gekennzeichnet, dass die Führungsebenen unter einem Winkel von 40° bis 50° zur Spulenlängsachse (3x) geneigt sind.

7. Vorrichtung nach Anspruch 6, dadurch gekennzeichnet, dass die Führungsebenen unter einem Winkel von etwa 45° zur Spulenlängsachse (3x) geneigt sind.

8. Vorrichtung nach einem der vorangegangenen Ansprüche, dadurch gekennzeichnet, dass die Führungsebenen durch jeweils wenigstens ein flächiges Führungselement (17a, 17b, 21, 22, 23) gebildet werden, das unter einem Winkel α zur Spulenachse (3x) angeordnet ist.

9. Vorrichtung nach einem der vorangegangenen Ansprüche, dadurch gekennzeichnet, dass die Führungsebenen durch wenigstens zwei Einzel-Elemente (21, 22, 23) gebildet werden.

10. Vorrichtung nach Anspruch 8 oder 9, dadurch gekennzeichnet, dass die Führungselemente (17a, 17b, 21, 22, 23) flächige, an der Fadeneinlauf- und der Fadenauslaufseite abgerundete Elemente sind.

11. Vorrichtung nach einem der vorangegangenen Ansprüche, dadurch gekennzeichnet, dass der Winkel α, unter dem die Führungsebene wenigstens eines Separators (17a) zur Spulenlängsachse (3x) geneigt ist, verstellbar ist.

12. Vorrichtung nach einem der vorangegangenen Ansprüche, dadurch gekennzeichnet, dass die Breite (c) der Führungsebene wenigstens eines Separators (17a) in Fadenlaufrichtung wenigstens 40 mm beträgt.

13. Vorrichtung nach Anspruch 12, dadurch gekennzeichnet, dass die Breite (c) der Führungsebene in Fadenlaufrichtung wenigstens 80 mm und höchstens 140 mm beträgt.

14. Vorrichtung nach einem der vorangegangenen Ansprüche, dadurch gekennzeichnet, dass die Breite (b) wenigstens einer Führungsebene wenigstens eines Separators (17a) in Richtung auf die Spulen-Stirnseite und/oder die der Spulenstirnseite abgewandte Seite zu verstellbar ist.

15. Verfahren zur Ballonbegrenzung an einem Spulengatter, dadurch gekennzeichnet, dass der Ballon (13) in Laufrichtung nach der Spulenstirnseite in zwei sich vom Spulen-Aussendurchmesser zur Spulenachse (3x) verjüngenden Ebenen begrenzt wird.

## Claims

1. Device for restriction of yarn ballooning on a bobbin creel with two separators (17a, 17b) arranged on the facing sides of the bobbins (3), between which separators at least one yarn is drawn-off, the separators (17a, 17b) forming two guide planes for the yarns, by which means a two-sided restriction of the draw-off space (20) is formed in front of the bobbins (3), characterized in that the restriction to the draw-off space (20) tapers away from the facing side of the bobbins (3) in the direction of yarn run.

2. Device according to claim 1, characterized in that the guide plane, on its yarn inlet side orientated towards the facing side of the bobbin (3), has a distance to the axis (3x) of the bobbin, said distance being greater than half of the maximum diameter (d/2) of the bobbin (3).

3. Device according to one of the preceding claims, characterized in that the guide planes of the separators (17a, 17b), on their sides oriented away from the facing side of the bobbin, have a distance (a) from one another that approximately corresponds to half of the maximum diameter (d) of the bobbin (3).

4. Device according to one of the claims 1 to 3, characterized in that the guide planes of the separators (17a, 17b), on their side oriented away from the facing side of the bobbin, have a distance from one another that is less than half of the maximum diameter (d) of the facing side of the bobbin.

5. Device according to one of the preceding claims, characterized in that the guide planes are inclined at an angle of 30° to 60° to the axis (3x) of the bobbin.

6. Device according to claim 5, characterized in that the guide planes are inclined at an angle of between 40° and 50° to the longitudinal axis (3x) of the bobbin.

7. Device according to claim 6, characterized in that the guide plane is inclined at an angle of approximately 45° to the longitudinal axis (3x) of the bobbin.

8. Device according to one of the preceding claims, characterized in that the guide planes are formed in each case by at least one planar guide element (17a, 17b, 21, 22, 23), said planar guide element being inclined at an angle α to the axis (3x) of the bobbin.

9. Device according to one of the preceding claims, characterized in that the guide planes are formed by at least two individual elements (21, 22, 23).

10. Device according to claims 8 or 9, characterized in that the guide elements (17a, 17b, 21, 22, 23) are planar elements which are rounded off on their yarn inlet and yarn outlet sides.

11. Device according to one of the preceding claims, characterized in that the angle α, at which the guide plane of at least one separator (17a) is inclined, can be adjusted.

12. Device according to one of the preceding claims, characterized in that, in the direction of the yarn run, the width (c) of the guide plane at least of one separator (17a) amounts to at least 40mm.

13. Device according to claim 12, characterized in that, in the direction of the yarn run, the width (c) of the guide plane amounts to at least 80 mm and a maximum of 140 mm.

14. Device according to one of the preceding claims, characterized in that the width (b) of at least one guide plane of at least one separator (17a) can be adjusted in the direction towards the facing side of the bobbin and/or towards the side oriented away from the facing side of the bobbin.

15. Method of restriction of yarn ballooning on a bobbin creel, characterized in that, in the direction of the yarn run away from the bobbin facing side, the balloon (13) is restricted in two planes, said planes tapering from the outer diameter of the bobbins towards the bobbin axis (3x).

## Revendications

1. Dispositif pour limiter le ballon sur un cantre, comprenant deux séparateurs (17a, 17b) qui sont disposés du côté frontal des bobines (3) et entre lesquels est déroulé au moins un fil, les séparateurs (17a, 17b) formant deux plans de guidage pour le fil (4), qui définissent une limitation bilatérale de l'espace de déroulement (20) situé devant les bobines (3), caractérisé en ce que la limitation de l'espace de déroulement (20) va en s'effilant, à partir du côté frontal des bobines (3), dans le sens de déroulement du fil.

2. Dispositif selon la revendication 1, caractérisé en ce que le plan de guidage présente, sur le côté d'entrée de fil tourné vers le côté frontal de la bobine (3), un écartement par rapport à l'axe de bobine (3x) qui est supérieur à la moitié du diamètre maximal (d/2) de la bobine (3).

3. Dispositif selon l'une des revendications précédentes, caractérisé en ce que les plans de guidage des séparateurs (17a, 17b) présentent, du côté opposé au côté frontal de la bobine, un écartement mutuel (a) qui correspond approximativement à la moitié du diamètre maximal (d) de la bobine (3).

4. Dispositif selon l'une des revendications 1 à 3, caractérisé en ce que les plans de guidage des séparateurs (17a, 17b) présentent, du côté opposé au côté frontal de la bobine, un écartement mutuel qui est inférieur à la moitié du diamètre maximal (d) du côté frontal de la bobine.

5. Dispositif selon l'une des revendications précédentes, caractérisé en ce que les plans de guidage sont inclinés par rapport à l'axe de bobine (3x) suivant un angle de 30° à 60°.

6. Dispositif selon la revendication 5, caractérisé en ce que les plans de guidage sont inclinés par rapport à l'axe longitudinal de bobine (3x) suivant un angle de 40° à 50°.

7. Dispositif selon la revendication 6, caractérisé en ce que les plans de guidage sont inclinés par rapport à l'axe longitudinal de bobine (3x) suivant un angle d'environ 45°.

8. Dispositif selon l'une des revendications précédentes, caractérisé en ce que les plans de guidage sont formés chacun par au moins un élément de guidage plan (17a, 17b, 21, 22, 23) qui est disposé suivant un angle α par rapport à l'axe de bobine (3x).

9. Dispositif selon l'une des revendications précédentes, caractérisé en ce que les plans de guidage sont formés par au moins deux éléments individuels (21, 22, 23).

10. Dispositif selon la revendication 8 ou 9, caractérisé en ce que les éléments de guidage (17a, 17b, 21, 22, 23) sont des éléments plans arrondis côté entrée et côté sortie du fil.

11. Dispositif selon l'une des revendications précédentes, caractérisé en ce que l'angle α suivant lequel le plan de guidage d'au moins un séparateur (17a) est incliné par rapport au plan longitudinal de bobine (3x) est réglable.

12. Dispositif selon l'une des revendications précédentes, caractérisé en ce que la largeur (c) du plan de guidage d'au moins un séparateur (17a), dans le sens de déroulement du fil, est d'au moins 40 mm.

13. Dispositif selon la revendication 12, caractérisé en ce que la largeur (c) du plan de guidage, dans le sens de déroulement de fil, est au minimum de 80 mm et au maximum de 140 mm.

14. Dispositif selon l'une des revendications précédentes, caractérisé en ce que la largeur (b) d'au moins un plan de guidage d'au moins un séparateur (17a) est réglable en direction du côté frontal de la bobine et/ou du côté opposé au côté frontal de la bobine.

15. Procédé pour limiter le ballon sur un cantre, caractérisé en ce que le ballon (13) est limité dans deux plans qui vont en s'effilant du diamètre extérieur de la bobine vers l'axe de bobine (3x), après le côté frontal de la bobine dans le sens de déroulement.
